# EUROPÄISCHE PATENTSCHRIFT

(11) **EP 3 146 190 B1**
(45) Veröffentlichungstag und Bekanntmachung des Hinweises auf die Patenterteilung: **28.11.2018**
(21) Anmeldenummer: 15725538.1
(22) Anmeldetag: 13.05.2015
(51) Int. Cl.: F02G 1/043

(54) **DOPPELZYLINDER-STIRLING-MOTOR, MEHRZYLINDER-STIRLING-MOTOR SOWIE ELEKTROENERGIE-ERZEUGUNGSSYSTEM**
TWO-CYLINDER STIRLING ENGINE, MULTIPLE-CYLINDER STIRLING ENGINE AND ELECTRIC ENERGY GENERATION SYSTEM
MOTEUR STIRLING À DOUBLE CYLINDRE, MOTEUR STIRLING À CYLINDRE MULTIPLE ET SYSTÈME DE GÉNÉRATION D'ÉNERGIE ÉLECTRIQUE

(30) Priorität: 23.05.2014 DE 102014107308
(43) Veröffentlichungstag der Anmeldung: 29.03.2017
(73) Patentinhaber: Benz, Jochen, 78315 Radolfzell (DE)
(72) Erfinder: Benz, Jochen, 78315 Radolfzell (DE)
(74) Vertreter: Patentanwälte Behrmann Wagner PartG mbB
(86) Internationale Anmeldenummer: PCT/EP2015/060670
(87) Internationale Veröffentlichungsnummer: WO 2015/177035

(56) Entgegenhaltungen:
- EP-A1- 1 820 953
- WO-A1-2015/121528
- DE-C- 490 930
- JP-A- S59 203 853
- US-A- 3 994 136

## Beschreibung

Die Erfindung betrifft einen Mehrzylinder-Stirling-Motor gemäß Anspruch 1 mit mindestens zwei, jeweils einen gemeinsamen heißen Bereich oder einen gemeinsamen kalten Bereich aufweisenden, Doppelzylinder-Stirling-Motoren jeweils mit einem Paar voneinander gegenüberliegenden Verdrängungszylindern und mindestens einem Arbeitszylinder. Mit dem Begriff des Doppelzylinders wird in der vorliegenden Anmeldung durchweg die Bereitstellung von zwei gegenüberliegenden Verdrängungszylindern mit je einem Verdrängungskolben für einen Motor nach dem Stirling-Prinzip verwendet, wobei die Verdrängungskolben der Verdrängungszylinder durch eine starre Kolbenstange mechanisch gekoppelt sind.

Der Einsatz eines Stirling-Motors, auch Heißgasmotor genannt, wird heutzutage als ein geeigneter Weg zur besonders effizienten Realisierung einer Wärme-Kraft-Kopplung angesehen. Grundsätzlich basiert das Prinzip des Stirling-Motors darauf, dass dem Motor von außen Wärme zugeführt wird, um ein in dem Stirling-Motor dauerhaft aufgenommenes Arbeitsgas zu erwärmen. Genauer genommen hat der Stirling-Motor zwei unterschiedliche Temperaturzonen, nämlich einen so genannten heißen Bereich und einen so genannten kalten Bereich, die sich gegenüberliegend zueinander in einem Verdrängungszylinder des Stirling-Motors befinden. Der heiße Bereich und der kalte Bereich erwärmen bzw. kühlen das in dem Verdrängungszylinder eingeschlossene Arbeitsgas, das zwischen diesen Bereichen abwechselnd hin- und herbewegt und damit abwechselnd erhitzt und abgekühlt wird. Mit den Temperaturunterschieden des Arbeitsgases geht eine unterschiedliche Ausdehnung des Arbeitsgases und somit eine Druckwelle einher, die einen in dem Arbeitszylinder aufgenommenen Arbeitskolben translatorisch bewegt. Die gemäß dem Stirling-Prinzip erzeugte translatorische Bewegung wird anschließend vorteilhaft in Rotationsenergie umgesetzt.

Zur besseren Verdeutlichung der Wirkungsweise eines Motors nach dem Stirling-Prinzip und insbesondere zum Aufzeigen der Probleme, die bei der Realisierung eines derartigen Motors entstehen und durch die vorliegende Erfindung gelöst werden sollen, wird im Folgenden der grundsätzliche Aufbau und der Arbeitszyklus eines Stirling-Motors am Beispiel eines Einzylinder-Stirling-Motors erläutert.

Der aus dem Stand der Technik bekannte Einzylinder-Stirling-Motor ist beispielhaft in Fig. 1A veranschaulicht. Der in Fig. 1A dargestellte Einzylinder-Stirling-Motor verkörpert aus der Sichts des Erfinders den Stand der Technik, bei dem ein Verdrängungskolben 11 eines Verdrängungszylinders 10 des Einzylinder-Stirling-Motors entlang einer Verdrängungsachse 41 parallel zur Lotrechten, also vertikal, bewegt wird, und ein Arbeitskolben 21 eines Arbeitszylinders 20 des Einzylinder-Stirling-Motors im wesentlichen entlang einer Arbeitsachse 25 orthogonal zur Lotrechten, also horizontal, bewegt wird. Genauer genommen umfasst der in Fig. 1A dargestellte Einzylinder-Stirling-Motor den Verdrängungszylinder 10, der einen heißen Bereich 12, einen kalten Bereich 13 und den zwischen diesen Bereichen 12 und 13 entlang der Verdrängungsachse 41 bewegbaren Verdrängungskolben 11 aufweist, und der mit einer Kolbenstange 30 mechanisch gekoppelt ist, und den Arbeitszylinder 20 mit dem entlang der Arbeitsachse 25 bewegbaren Arbeitskolben 21. Innerhalb des Verdrängungszylinders 10 und des Arbeitszylinders 20, die durch eine Gasleitung 18 gasleitend miteinander verbunden sind, befindet sich ein Arbeitsgas. Der Arbeitskolben 21 ist durch eine Druckänderung des Arbeitsgases entlang der Arbeitsachse 25 bewegbar, und dessen translatorische Bewegung entlang der Arbeitsachse 25 wird durch eine Bewegungsumsetzeinrichtung in eine Drehbewegung einer Drehwelle des Einzylinder-Stirling-Motors um eine Drehachse 39 der Drehwelle umgesetzt. Die Bewegungsumsetzeinrichtung ist zusammengesetzt aus einer durch den Arbeitskolben 21 bewegbaren Arbeitskolbenstange 22, einem damit mechanisch verbundenen Arbeitskolbenpleuel 23, das wiederum über eine Gelenkeinrichtung 33, die radial exzentrisch von der Drehachse 39 der Drehwelle beabstandet ist, mit der Drehwelle bzw. einem an der Drehwelle angebrachten Kurbelrad 37 mechanisch verbunden ist.

Der Verdrängungskolben 11 ist mit der Kolbenstange 30 gekoppelt, die von einem Linear-Führungslager 31 entlang der Verdrängungsachse 41 bewegbar gehalten wird, das zwischen dem Verdrängungszylinder 10 und der Drehachse 39 angeordnet ist. Die Kolbenstange 30 ist mit einem Verdrängungspleuel 34 verbunden, das wiederum mit der Gelenkeinrichtung 33 mechanisch verbunden ist, so dass diese Komponenten als Kopplungseinrichtung zum mechanischen Koppeln einer Bewegung der Kolbenstange 30 entlang der Verdrängungsachse 41 und der Drehbewegung der Drehwelle ausgelegt sind.

Um zu der beanspruchten Erfindung zu gelangen, hat der Erfinder den aus seiner Sicht als Stand der Technik bekannten und in Fig. 1A dargestellten Einzylinder-Stirling-Motor zu dem in Fig. 1B dargestellten Einzylinder-Stirling-Motor weiterentwickelt, der als verbesserter - nicht beanspruchter - Ausgangspunkt für die vorliegende Erfindung dient. Die bezüglich Fig. 1A eingeführten Bezugszeichen gelten unverändert auch für die in Fig. 1B dargestellten Komponenten des Einzylinder-Stirling-Motors, so dass identische Bezugszeichen in Fig. 1A und Fig. 1B identische Komponenten der jeweils gezeigten Einzylinder-Stirling-Motoren bezeichnen. Diese Handhabung der Zuordnung von Bezugszeichen und Komponenten gilt übrigens auch für alle Ausführungsformen der Erfindung. Der in Fig. 1B gezeigte weiterentwickelte Einzylinder-Stirling-Motor ist für eine Arbeitsweise ausgebildet, bei der der Verdrängungskolben 11 im wesentlichen orthogonal zur Lotrechten, also horizontal, entlang der Verdrängungsachse 41 bewegt wird, und der Arbeitskolben 21 entlang der Arbeitsachse 25 vertikal bewegt wird. Die konstruktive Weiterentwicklung des in Fig. 1B dargestellten Einzylinder-Stirling-Motors gegenüber dem in Fig. 1A dargestellten Einzylinder-Stirling-Motor besteht darin, dass die Kolbenstange 30, wie in Fig. 1B dargestellt, so verlängert ist, dass das Linear-Führungslager 31 des Einzylinder-Stirling-Motors von Fig. 1B nicht mehr zwischen dem Verdrängungszylinder 10 und der Drehachse 39 angeordnet ist, sondern dass die Drehachse 39 zwischen dem Verdrängungszylinder 10 und dem Linear-Führungslager 31 angeordnet ist. Ferner ist bei dem in Fig. 1B dargestellten Einzylinder-Stirling-Motor die Kolbenstange 30 über einen Fortsatz 32 mit dem Verdrängungspleuel 34 verbunden.

Zum besseren Verständnis der Arbeitsweise des in Fig. 1A und Fig. 1B gezeigten Einzylinder-Stirling-Motors wird der aus vier Arbeitstakten je Umdrehung der Drehwelle bestehende Arbeitszyklus des Einzylinder-Stirling-Motors im Folgenden erläutert. Der in Fig. 2A bis 2D beispielhaft dargestellte Motor ist dabei identisch mit dem in Fig. 1B dargestellten Einzylinder-Stirling-Motor. Zur besseren Übersichtlichkeit wurden lediglich einige der in Fig. 1B eingeführten und verwendeten Bezugszeichen weggelassen. Ferner wurden in Fig. 2A bis 2D von der Gelenkeinrichtung 33 zu durchlaufende Winkelpositionen mit den Bezugszeichen 1, 2, 3, 4 bezeichnet.

In einem ersten, in Fig. 2A dargestellten Takt des Arbeitszyklus des Einzylinder-Stirling-Motors wird der Arbeitskolben 21 durch seinen unteren Totpunkt bewegt, wobei die für diese Bewegung erforderliche Energie in einem mit der Drehwelle verbundenen Schwungrad 38 (siehe Fig. 1B) gespeichert ist bzw. entnommen/umgewandelt wird. Bei dem im Fig. 2A bis Fig. 2D dargestellten Arbeitszyklus wird davon ausgegangen, dass die Drehwelle sich gegen den Uhrzeigersinn dreht und somit die Gelenkeinrichtung 33 auf einer gegen den Uhrzeigersinn gerichteten Kreislaufbahn bewegt wird. Folglich wird im ersten Takt des Arbeitszyklus aufgrund der Kopplung der Gelenkeinrichtung 33 über die Kolbenstange 30 der Verdrängungskolben 11 in Richtung des kalten Bereichs 13 bewegt. Dabei verschiebt der Verdrängungskolben 11 das Arbeitsgas zu dem heißen Bereich 12, wobei das Arbeitsgas in dem Verdrängungszylinder durch einen zwischen dem Verdrängungskolben und Innenwänden des Verdrängungszylinders bereitgestellten Spalt und/oder durch Öffnungen/Löcher in dem Verdrängungskolben strömt. Der Arbeitskolben verrichtet in diesem Arbeitstakt keine Arbeit. Das von dem kalten Bereich 13 zu dem heißen Bereich 12 verschobene Arbeitsgas wird folglich aufgeheizt, was in einer Druckerhöhung des Arbeitsgases resultiert, das innerhalb des Verdrängungszylinders und dem damit über eine Gasleitung verbundenen Arbeitszylinder aufgenommen ist.

In einem in Fig. 2B veranschaulichten zweiten Takt des Arbeitszyklus wird der Arbeitskolben 21 aufgrund der mit Bezug zu dem ersten Takt erläuterten Druckerhöhung des Arbeitsgases in Richtung des oberen Totpunktes gedrückt und verrichtet dabei Arbeit. Die translatorische Bewegung des Arbeitskolbens wird über die Bewegungsumsetzeinrichtung in Rotationsenergie umgesetzt, so dass die Drehwelle sich aufgrund des Arbeit verrichtenden Kolbens um die Drehachse 39 dreht. Der Verdrängungskolben wird bei dem in Fig. 2B dargestellten zweiten Takt des Arbeitszyklus von der Winkelposition 2 zu der Winkelposition 3 bewegt, so dass der Verdrängungskolben dicht an den kalten Bereich 13 bewegt wird und somit die Verschiebung des Arbeitsgases zu dem heißen Bereich 12 fortsetzt.

In dem in Fig. 2C dargestellten dritten Takt des Arbeitszyklus (Bewegung von der Winkelposition 3 zu der Winkelposition 4) wird der Arbeitskolben durch den oberen Totpunkt mit Hilfe der in dem Schwungrad 38 gespeicherte Energie bewegt Der Verdrängungskolben wird nun entlang der Verdrängungsachse von dem kalten Bereich 13 zu dem heißen Bereich 12 bewegt, so dass das Arbeitsgas von dem heißen Bereich 12 in den kalten Bereich 13 verschoben wird. Daher beginnt das Arbeitsgas, sich abzukühlen und einen Unterdruck zu erzeugen. Der Arbeitskolben 21 verrichtet in dem dritten Takt keine Arbeit.

In dem in Fig. 2D dargestellten vierten Takt des Arbeitszyklus (Bewegung von der Winkelposition 4 zu der Winkelposition 1) wird der Arbeitskolben aufgrund des erzeugten Unterdrucks in Richtung des unteren Totpunkts gezogen und verrichtet dabei Arbeit. Der Verdrängungskolben wird nah zudem heißen Bereich ausgelenkt und verschiebt somit das Arbeitsgas weiter in den kalten Bereich, so dass die Abkühlung und die Unterdruckerzeugung fortgesetzt werden können, bis der Arbeitskolben seinen unteren Totpunkt erreicht hat, und der Arbeitszyklus beginnend mit dem ersten Takt (siehe Fig. 2A) kontinuierlich wie oben geschildert wiederholt wird.

Allgemein ist es für den Einsatz von Stirling-Motoren im Kontext einer Wärme-Kraft-Kopplung besonders wichtig, dass diese effizient und sowohl mit niedrigen Temperaturen als auch mit einer niedrigen Differenz zwischen der an dem heißen Bereich vorherrschenden Temperatur und der an dem kalten Bereich vorherrschenden Temperatur betrieben werden können.

Dem effizienten Einsatz des oben geschilderten Einzylinder-Stirling-Motors steht vor allen Dingen entgegen, dass dieser nur in zwei der vier Arbeitstakte eines Arbeitszyklus über seinen Arbeitskolben Arbeit verrichtet, und in den anderen zwei Takten der Arbeitskolben über den unteren bzw. oberen Totpunkt mit Hilfe der in dem Schwungrad gespeicherten Energie bewegt werden muss. Bei einer Anordnung mehrerer der oben geschilderten Einzylinder-Stirling-Motoren, die mit einem relativen Taktversatz zueinander betrieben werden, kann erreicht werden, dass zu jedem Zeitpunkt mindestens einer der Arbeitskolben Arbeit verrichtet, so dass kein Schwungrad zur Bewegung eines Arbeitskolbens durch eine Totpunkt erforderlich ist. Dieser Vorteil trifft besonders für Motoren mit vier oder mehr Zylindern zu.

Bei einer gekoppelten Anordnung mehrfacher Einzylinder-Stirling-Motoren gemäß dem oben dargestellten Typ vervielfachen sich aber auch die Reibungsverluste und die bewegten Massen entsprechend der bereitgestellten Zylinderanzahl. Diese Nachteile stehen der Entwicklung eines hocheffizienten Stirling-Motors mit einem Einsatzgebiet niedriger Temperaturen und niedriger Temperaturdifferenzen im Weg.

Aus der DE 490 930 A ist ein als Heißluftmaschine ausgebildeter Hochtemperatur-Doppelzylinder-Stirling-Motor bekannt, wobei die Verdrängerkolben der nebeneinander angeordneten Verdrängerzylinder über eine Gelenkwippe miteinander verbunden sind.

In der US 3,994,136 A ist ein Heißgas-Motor beschrieben, der zwei Paare von jeweils nebeneinander angeordneten Verdrängerzylindern mit jeweils eigenen Heiz- und Kühlbereichen aufweist, wobei die Paare auf gegenüberliegenden Seiten des Arbeitskolbens angeordnet sind.

Die DE 37 23 950 A1 beschreibt einen Hochtemperatur-Stirling-Motor mit komplexer Verdrängerkolbenkopplung.

Zum weiteren Stand der Technik werden die DE 20 2009 016 564 U1 und die DE 20 2009 000 309 U1 genannt.

In der DE 195 34 379 ist ein Stirling-Motor in Paket-Bauweise beschrieben, wobei hier zwei Gruppen von Verdrängerkolben vorgesehen sind und die Verdrängerkolben jeder Gruppe von einer eigenen Kolbenstange bewegt werden. Da die Verdrängerkolben einer Gruppe jeweils zwischen den Verdrängerkolben der anderen Gruppe angeordnet sind, werden sie von deren Kolbenstange durchsetzt, was zu Abdichtungsproblemen und damit geringen Wirkungsgraden führt.

Aus der DE 26 08 959 ist ein alternativer Stirling-Motor in Paket-Bauweise bekannt, wobei hier die Zylinderräume von außen her beheizt werden und zwischen benachbarten Kolben lediglich eine nicht-beheizte oder gekühlte Trennwand angeordnet ist, im Wesentlichen nur um die Druckverhältnisse zu trennen.

Die Aufgabe der vorliegenden Erfindung besteht folglich darin, einen effizienten Stirling-Motor mit mehr als einem Zylinder bereitzustellen, der auf vorteilhafte Weise die Vervielfachung der oben erwähnten Reibungsverluste und unnötig bewegten Massen reduziert bzw. verhindert. Ferner soll ein mit dem erfindungsgemäßen Stirling-Motor versehenes Elektroenergie-Erzeugungssystem bereitgestellt werden.

Die Aufgabe der folgenden Erfindung wird durch einen Mehrzylinder-Stirling-Motor gemäß Anspruch 1 und/oder ein Elektroenergie-Erzeugungssystem gemäß Anspruch 18 gelöst.

Mit dem Begriff spiegelsymmetrisch ist dabei gemeint, dass die zwei Verdrängungszylinder derart gegenüberliegend angeordnet sind, dass die kalten Bereiche der Verdrängungszylinder zueinander benachbart und zwischen den heißen Bereichen der Verdrängungszylinder angeordnet sind. Alternativ können auch die heißen Bereiche der Verdrängungszylinder zueinander benachbart und zwischen den kalten Bereichen der Verdrängungszylinder angeordnet sein. Wie später noch erläutert werden wird können sich die Verdrängerzylinder auch einen gemeinsamen kalten oder heißen Bereich teilen (gemeinsamer kalter bzw. gemeinsamer heißer Bereich).

Mit dem Begriff gegenüber ist gemeint, dass die Verdrängungszylinder und insbesondere Verdrängungskolben in aneinander entgegen gesetzte Richtungen im Sinne der Kolbenanordnung eines Boxer-Motors angeordnet bzw. ausgerichtet sind.

Die Begriffe des heißen Bereiches und des kalten Bereiches verweisen darauf, dass an dem heißen Bereich eines Verdrängungszylinders eine höhere Temperatur als an dem kalten Bereich des Verdrängungszylinders anliegt bzw. an dem heißen Bereich Wärmeenergie zugeführt wird, während an dem kalten Bereich Wärmeenergie abgeführt wird.

Erfindungsgemäß handelt es sich bei dem Mehrzylinder-Stirling-Motor um einen sogenannten Platten-Stirling-Motor für Niedertemperaturanwendungen. Dieser zeichnet sich dadurch aus, dass der heiße und der kalte Bereich von jeweils einer heißen bzw. kalten Platte gebildet ist. Unter einer heißen bzw. kalten Platte wird ein flächiges Bauteil verstanden, welches eine geringere Dicken- als Längen- und Breitenerstreckung aufweist. Bevorzugt ist zumindest die dem zugehörigen Kolben zugewandte Flächenseite zumindest näherungsweise eben. Es ist jedoch auch denkbar konvex oder konkav gewölbte Platten mit konvex oder konkav gewölbter, dem jeweiligen Kolben zugewandter Flächenseite zu realisieren, wobei es bevorzugt ist, wenn die Vertiefung bzw. Erhöhung durch die Wölbung eine Tiefe bzw. Höhe von 20% des Radius des zugehörigen Verdrängungszylinders nicht überschreitet.

Ein wesentliches Merkmal eines Doppelzylinder-Stirling-Motors für einen erfindungsgemäßen Mehrzylinder-Stirling-Motor ist, dass die zwei Verdrängungszylinder bezogen auf die Längserstreckung der sich entlang der gemeinsamen Verdrängungsachse erstreckenden, gemeinsamen Kolbenstange gegenüberliegend zueinander angeordnet und durch die entlang der Verdrängungsachse bewegbare starre Kolbenstange mechanisch miteinander gekoppelt sind, so dass bei einer Bewegung des Verdrängungskolbens des ersten Verdrängungszylinders von dem kalten Bereich des Verdrängungszylinders zu dem heißen Bereich des Verdrängungszylinders gleichzeitig der Verdrängungskolben des zweiten Verdrängungszylinders von dem heißen Bereich zu dem kalten Bereich, bevorzugt mit dem identischen Bewegungsausmaß, bewegt wird.

Im Vergleich zu einer zweifachen Anordnung des in Fig. 1B veranschaulichten Einzylinder-Stirling-Motors ermöglicht diese Ausgestaltung eines Doppelzylinder-Stirling-Motors für einen erfindungsgemäßen Mehrzylinder-Stirling-Motor die Eliminierung einer ansonsten doppelt vorzusehen den Kolbenstange (siehe Fig. 1B Kolbenstange 30), und somit auch den Wegfall der damit unnötig bewegten Masse, und ferner das komplette Wegfallen der aus Fig. 1B bekannten Linear-Führungslager 31 und der damit verbundenen Reibungsverluste bei einer Bewegung der Kolbenstangen. Außerdem können dank der erfindungsgemäßen starren Kolbenstange die Komplexität einer Kopplungseinrichtung zum mechanischen Koppeln der Bewegung der Kolbenstange und der Drehbewegung der Drehwelle und die damit einhergehenden bewegten Massen und Reibungsverluste reduziert werden.

Ferner ist ein wesentliches Merkmal der vorliegenden Erfindung, dass die Arbeitszylinder, die den zwei Verdrängungszylindern zugeordnet sind, auf besonders vorteilhafte Weise ausgebildet sind. Gemäß einer ersten Alternative eines Doppelzylinder-Stirling-Motors für einen erfindungsgemäßen Mehrzylinder-Stirling-Motor ist nämlich beiden Verdrängungszylindern ein gemeinsamer Arbeitszylinder zugeordnet. Durch diesen gemeinsamen, doppelt wirkenden Arbeitszylinder kann die Bewegungsumsetzeinrichtung besonders effizient ausgestaltet werden, da nur die translatorische Bewegung eines einzigen Arbeitskolbens in eine rotatorische Bewegung der Drehwelle umgesetzt werden muss. Dadurch können die in der Bewegungsumsetzeinrichtung auftretenden Reibungsverluste und bewegten Massen deutlich reduziert werden. Besonders vorteilhaft ist diese erfindungsgemäße Ausbildung auch deshalb, weil nur Reibungsverluste und bewegte Massen eines einzigen Arbeitskolbens und nicht von zwei Arbeitskolben effizienzmindernd anfallen.

Gemäß der zweiten Alternative eines Doppelzylinder-Stirling-Motors für einen erfindungsgemäßen Mehrzylinder-Stirling-Motor wird für jeden Verdrängungszylinder ein separater Arbeitszylinder bereitgestellt. Besonders in Kombination mit der starren Kolbenstange ermöglicht diese erfindungsgemäße Ausbildungsform eine Realisierung der Bewegungsumsetzeinrichtung mit reduzierten Reibungsverlusten und reduzierten bewegten Massen, da die durch die Arbeitskolben erzeugte Bewegungsenergie an einer einzelnen radial exzentrisch an der Drehachse der Drehwelle beabstandeten Position auf die Drehwelle aufgebracht werden kann. Realisierbar ist eine Ausführungsform, bei der die separaten Zylinder, insbesondere bezogen auf eine die Verdrängungsachse aufnehmende Ebene einander gegenüberliegend angeordnet sind. Es ist jedoch alternativ auch eine Ausführungsform mit einfach wirkendem Arbeitszylinder realisierbar, bei der die Arbeitszylinder auf einer gemeinsamen Seite der vorgenannten Ebene nebeneinander angeordnet sind, insbesondere entlang der Verdrängerachse oder senkrecht zu dieser nebeneinander.

Ferner bieten beide der oben aufgeführten Alternativen der wesentlichen Erfindungsmerkmale den Vorteil, dass in jedem Takt ein Arbeitskolben Arbeit verrichtet, so dass ein an der Drehwelle angebrachtes Schwungrad zur Überwindung bzw. zum Durchlaufen der Totpunkte des bzw. der Arbeitskolben entfallen kann, insbesondere wenn mindestens zwei der eine gemeinsame Drehwelle antreibenden Doppelzylinder-Stirling-Motoren für einen erfindungsgemäßen Mehrzylinder-Stirling-Motor zum Einsatz kommen.

Das Merkmal, dass jeder der Verdrängungszylinder einen eine heiße Platte aufweisenden heißen Bereich und einen eine kalte Platte aufweisenden kalten Bereich aufweist lässt sich auf zwei unterschiedliche Arten realisieren. Gemäß einer ersten möglichen Realisierungsform (nicht Teil der Erfindung) hat jeder Verdrängungszylinder eine eigene heiße Platte und eine eigene kalte Platte, wobei sämtliche Platten entlang der Verdrängungsachse voneinander beabstandet sind, so dass insgesamt bei dem Doppelzylinder-Stirling-Motor vier Platten vorgesehen sind, nämlich zwei heiße Platten und zwei kalte Platten zur Bildung von zwei heißen und zwei kalten Bereichen. Teil der Erfindung ist jedoch eine Realisierungsform, bei der die heißen Bereiche des Doppelzylinder-Stirling-Motors oder alternativ die kalten Bereiche von einem gemeinsamen, entweder heißen oder kalten Bereich, insbesondere einer gemeinsamen heißen oder kalten Platte gebildet sind, die ineinander entgegengesetzte Richtung ihre heizende bzw. kühlende Wirkung entfalten, wobei der gemeinsame heiße oder kalte Bereich von der sich entlang der Verdrängungsachse erstreckenden starren Kolbenstange durchsetzt ist. Die zuvor beschriebene Bauweise, bei welcher zwar jeder Verdrängungszylinder einen heißen Bereich bzw. eine heiße Platte und einen kalten Bereich bzw. eine kalte Platte aufweist, die beiden heißen Bereiche oder alternativ die beiden kalten Bereiche jedoch von einem gemeinsamen heißen oder alternativ kalten Bereich (d.h. nicht von zwei über einen Luftspalt getrennten Bereichen) gebildet sind, hat im Hinblick auf eine Bauraumminimierung erhebliche Vorteile. In diesem Fall befindet sich auch die Bewegungsumsetzeinrichtung bevorzugt nicht zwischen den Verdrängungszylindern, sondern benachbart zu diesen entlang der Längserstreckung der gemeinsamen Verdrängungsachse. Die zuvor beschriebene Ausführungsform des Doppelzylinder-Stirling-Motors mit einem gemeinsamem heißen oder einem gemeinsamem kalten Bereich kann sowohl gemäß der ersten Alternative mit einem gemeinsamen Arbeitszylinder als auch gemäß der zweiten Alternative mit separaten Arbeitszylindern realisiert werden.

Gemäß einer weiteren vorteilhaften Ausführungsform umfasst die Kopplungseinrichtung ein Pleuel, das die Kolbenstange mit einer radial exzentrisch an der Drehwelle angebrachten Gelenkeinrichtung, die insbesondere eine Kurbel sein kann, mechanisch koppelt. Gemäß der oben erwähnten ersten Alternative umfasst gemäß einer vorteilhaften Ausführungsform die Bewegungsumsetzeinrichtung ein Pleuel, das den gemeinsamen Arbeitskolben mit einer radial exzentrisch an der Drehwelle angebrachten Gelenkeinrichtung, die insbesondere eine Kurbel sein kann, mechanisch koppelt. Gemäß der oben erwähnten zweiten Alternative kann gemäß einer weiteren Ausführungsform die Bewegungsumsetzeinrichtung zwei Pleuel umfassen, die jeweils einen unterschiedlichen der beiden Arbeitskolben mit einer radial exzentrisch an der Drehwelle angebrachten Gelenkeinrichtung, die insbesondere eine Kurbel sein kann, mechanisch koppeln. Diese Ausführungsformen ermöglichen eine Realisierung der Kopplungseinrichtung bzw. Bewegungsumsetzeinrichtung mit reduzierten Reibungsverlusten und bewegten Massen.

Gemäß einer Weiterbildung der zuvor erwähnten Kopplungseinrichtung und/oder Bewegungsumsetzeinrichtung sind das Pleuel der Kopplungseinrichtung und für die erste Alternative das Pleuel der Bewegungsumsetzeinrichtung bzw. für die zweite Alternative die Pleuel der Bewegungsumsetzeinrichtung mit derselben radial exzentrisch an der Drehwelle angebrachten Gelenkeinrichtung zur mechanischen Kopplung verbunden. Dieselbe Gelenkeinrichtung ist hierbei insbesondere eine Kurbel. Aufgrund der Verwendung einer einzigen Gelenkeinrichtung zur gemeinsamen Verwendung für die Kopplungseinrichtung und die Bewegungsumsetzeinrichtung können die Reibungsverluste und die bewegten Massen nochmals reduziert werden. Dadurch wird ein besonders effizienter Doppelzylinder-Stirling-Motor ermöglicht.

Gemäß einer weiteren vorteilhaften Ausführungsform
sind die Verdrängungsachse und die Arbeitsachse zu der Drehachse der Drehwelle senkrecht ausgerichtet. Dies ermöglicht eine besonders effiziente Realisierung der Kopplungseinrichtung und der Bewegungsumsetzeinrichtung, so dass unnötig bewegte Massen entfallen.

Gemäß noch einer weiteren vorteilhaften Ausführungsform ist der Doppelzylinder-Stirling-Motor für einen Einsatz von Helium als das Arbeitsgas ausgebildet bzw. ist mit Helium als das Arbeitsgas ausgestattet.

In allen Ausführungsformen des beanspruchten Stirling-Motors ist jeder Verdrängungszylinder mit einem Arbeitsgasdurchlass derart ausgestaltet, dass zur Realisierung des Stirling-Prinzips in einem der oben beschriebenen vier Arbeitstakte das in dem Inneren des Verdrängungszylinders aufgenommene Arbeitsgas von der Seite des heißen Bereichs zu der Seite des kalten Bereichs, durch den Verdrängungskolben hindurch und/oder an diesem vorbei, und in umgekehrter Richtung strömen kann. Dazu kann der Arbeitsgasdurchlass durch einen mit Durchlässen von dem heißen Bereich zu dem kalten Bereich versehenen Verdrängungskolben, eine Bereitstellung eines Spaltes zwischen dem Verdrängungskolben und der Innenwand des Verdrängungszylinders, eine Arbeitsgas-Bypass-Leitung zum Umlenken einer in dem Raum zwischen dem heißen Bereich und dem Verdrängungskolben aufgenommenen Arbeitgasmenge um den Verdrängungskolben herum, also auf die andere Seite des Verdrängungskolbens, zu dem Raum zwischen dem Verdrängungskolben und dem kalten Bereich und in umgekehrter Richtung, oder durch eine beliebige Kombination davon realisiert sein. Der in der Beschreibung der Ausführungsformen erwähnte Spalt zwischen dem Verdrängungskolben eines Verdrängungszylinders und den Innenwänden dieses Verdrängungszylinders, beispielhaft in den Figuren als Spalt 17, 17A, 17B dargestellt, steht beispielhaft für eine dieser Realisierungsmöglichkeiten des Arbeitsgasdurchlasses.

Bei Bereitstellung eines Spaltes als Arbeitsgasdurchlass kann dieser beliebig klein gewählt werden, vorausgesetzt dass der Spalt ein Durchströmen des Arbeitsgases und eine Bewegung des Verdrängungskolbens entlang der Verdrängungsachse zulässt.

In einer weiteren vorteilhaften Ausführungsform ist mindestens einer der Verdrängungskolben als Regenerator dadurch ausgebildet, dass der Verdrängungskolben mit Durchlässen für das Arbeitsgas versehen ist, die mit einem Regeneratormaterial, bevorzugt Stahlwolle, verfüllt sind. Durch diese zusätzlichen fakultativen Merkmale eines Doppelzylinder-Stirling-Motors für einen erfindungsgemäßen Mehrzylinder-Stirling-Motor kann dessen Effizienz weiter gesteigert werden und außerdem kann die für den effizienten Betrieb erforderliche obere Temperatur und auch die erforderliche Temperaturdifferenz verringert werden. Der Doppelzylinder-Stirling-Motor für einen erfindungsgemäßen Mehrzylinder-Stirling-Motor kann aber auch ohne Regenerator ausgebildet sein.

Gemäß einer Weiterbildung der ersten Alternative eines Doppelzylinder-Stirling-Motors für einen erfindungsgemäßen Mehrzylinder-Stirling-Motor hat der gemeinsame Arbeitszylinder zwei durch den Arbeitskolben räumlich getrennte Gasräume zur Aufnahme des Arbeitsgases, die jeweils gasleitend mit einem Gasraum zur Aufnahme des Arbeitsgases eines unterschiedlichen der Verdrängungszylinder verbunden sind. Dadurch kann besonders vorteilhaft der zu einem Zeitpunkt auf einer Seite des Arbeitskolbens herrschende Überdruck mit einem auf der anderen Seite herrschenden Unterdruck gekoppelt werden, so dass die Umwandlung der Wärmeenergie in mechanische Energie besonders effizient erfolgen kann.

Gemäß einer Weiterbildung der zweiten Alternative ist ein Gasraum des ersten Verdrängungszylinders gasleitend mit einem Gasraum des zugeordneten ersten Arbeitszylinders verbunden, und separat davon ist ein Gasraum des zweiten Verdrängungszylinders gasleitend mit einem Gasraum des diesem zugeordneten zweiten Arbeitszylinders verbunden.

Die oben erwähnte gasleitende Verbindung (in den Figuren als Gasleitung mit Bezugszeichen 18, 18A bzw. 18B bezeichnet) zwischen Gasräumen kann für beide Alternativen auch dadurch realisiert werden, dass die Gasräume direkt aneinander gasleitend angrenzen, ohne dass zwischen diesen ein zusätzlich bereitgestellter Leitungsabschnitt vorgesehen ist.

Gemäß einer weiteren vorteilhaften Ausführungsform sind der Doppelzylinder-Stirling-Motor und insbesondere dessen Drehwelle schwungradfrei ausgestaltet Dies ermöglicht eine besonders vorteilhafte Vermeidung bewegter Massen und reduziert die für eine Betriebsfähigkeit des Stirling-Motors erforderliche obere Temperatur bzw. erforderliche Temperaturdifferenz.

Gemäß einer weiteren Ausbildung ist der Doppelzylinder-Stirling-Motor als Ultra-Niedrigtemperatur-Stirling-Motor ausgebildet und dann auch zur Erzeugung von Rotationsenergie fähig, wenn die Temperatur des heißen Bereichs aus einem Temperaturbereich zwischen 80°C und 140°C und/oder unterhalb von 120°C, insbesondere 100°C liegt.

Die Aufgabe der vorliegenden Erfindung wird auch durch einen Mehrzylinder-Stirling-Motor gelöst, der aus einer Mehrzahl von n, wobei n mindestens zwei ist, der zuvor erläuterten Doppelzylinder-Stirling-Motoren zusammengesetzt ist.

Bevorzugt ist es, wenn die jeweiligen Drehwellen der einzelnen Doppelzylinder-Stirling-Motoren der den Mehrzylinder-Stirling-Motor bildenden Mehrzahl durch eine Gesamtdrehwelle ausgebildet sind. Die Gesamtdrehwelle kann einstückig ausgebildet sein oder kann auch mehrstückig ausgebildet sein, vorausgesetzt, dass die mehreren Teilstücke mechanisch miteinander verbunden sind. Ferner sind zu einem Vergleichszeitpunkt die jeweiligen Auslenkungen der Verdrängungskolben zueinander benachbarter der Mehrzahl von Doppelzylinder-Stirling-Motoren jeweils um 1/n, also den Kehrwert der Zahl von Doppelzylinder-Stirling-Motoren, die den Mehrzylinder-Stirling-Motor bilden, des Hubwegs der Verdrängungskolben zueinander versetzt bzw. haben einen Taktversatz von 180/n. Grad bezüglich der Bewegung der Verdrängungskolben zueinander. Dadurch kann ein besonders gleichmäßiger Betrieb des Mehrzylinder-Stirling-Motors und somit ein besonders effizienter Betrieb des Motors erreicht werden.

Der erfindungsgemäße Mehrzylinder-Stirling-Motor kann folglich als Vierzylinder-Stirling-Motor, Sechszylinder-Stirling-Motor, Achtzylinder-Stirling-Motor, Zehnzylinder-Stirling-Motor, usw. ausgebildet sein.

Der erfindungsgemäße Mehrzylinder-Stirling-Motor kann ferner so ausgebildet sein, dass die Gelenkeinrichtungen zueinander benachbarter der Mehrzahl von Doppelzylinder-Stirling-Motoren an der Gesamtdrehwelle, die wie oben erläutert ausgebildet sein kann, um 180/n Grad zueinander angebracht sind und von der Drehachse der Gesamtdrehwelle radial, insbesondere mit einem identischen Abstand, beabstandet angebracht sind. Durch diese Anordnung und Ausbildung der Gelenkeinrichtungen können die Reibungsverluste und die bewegten Massen reduziert werden, und ferner wird ein besonders gleichmäßiger Motorbetrieb ermöglicht.

Gemäß einer besonders vorteilhaften Realisierung des Mehrzylinder-Stirling-Motors ist dieser als Vierzylinder-Stirling-Motor durch eine mechanisch gekoppelte Anordnung von zwei der oben erläuterten erfindungsgemäßen Zweizylinder-Stirling-Motoren ausgebildet. Dabei ist eine Auslenkung der Verdrängungskolben des ersten Doppelzylinder-Stirling-Motors zu einer Auslenkung der Verdrängungskolben des zweiten Doppelzylin-der-Stirling-Motors um einen halben Hubweg der Verdrängungskolben versetzt bzw. hat einen Taktversatz von 90 Grad. Ferner sind die Gelenkeinrichtungen der zwei Doppelzylinder-Stirling-Motoren an der Gesamtdrehwelle um 90 Grad zueinander versetzt angebracht und sind von der Drehachse der Gesamtdrehwelle radial, insbesondere mit einem identischen Abstand, angebracht. Der erfindungsgemäße Vierzylinder-Stirling-Motor stellt einen sehr guten Kompromiss zwischen der Anzahl der verwendeten Zylinder, dem Materialaufwand und dem gleichmäßigen Betrieb bzw. Lauf des Stirling-Motors bereit.

Der Mehrzylinder-Stirling-Motor ist als Platten-Stirling-Motor ausgebildet, wobei bevorzugt eine Mehrzahl räumlich benachbarter heißer Bereiche (12A, 12C; 12B, 12D) bevorzugt als eine durchgängige heiße Platte ausgebildet ist und/oder eine Mehrzahl räumlich benachbarter kalter Bereiche (13A, 13C; 13B, 13D) bevorzugt als eine durchgängige kalte Platte ausgebildet ist.

Gemäß noch einer weiteren vorteilhaften Ausführungsform ist der Mehrzylinder-Stirling-Motor und insbesondere dessen Gesamtdrehwelle schwungradfrei ausgestaltet, so dass die bewegten Massen auf ein Minimum reduziert sind.

Wie eingangs erwähnt ist eine Ausführungsform des Doppelzylinder-Stirling-Motors besonders bevorzugt, bei welchem sich die beiden Verdrängerzylinder des Doppelzylinder-Stirling-Motors einen heißen Bereich oder einen kalten Bereich teilen, d.h. einen gemeinsamen heißen oder kalten Bereich aufweisen. Eine solche Ausführungsform eines Doppelzylinder-Stirling-Motors bzw. mindestes zwei, vorzugsweise mehr als zwei solcher Doppelzylinder-Sirling-Motoren werden in Weiterbildung der Erfindung zu einem (Mehr- als -zwei-Zylinder) Mehrzylinder-Stirling-Motor kombiniert. Hierzu gibt es wiederum unterschiedliche Möglichkeiten.

So ist es beispielsweise möglich zwei solcher, jeweils einen gemeinsamen heißen oder einen gemeinsamen kalten Bereich aufweisende Doppelzylinder-Stirling-Motoren entlang der Längserstreckung der Verdrängerachse anzuordnen und den (sämtliche) Kolben dieser beiden Doppelzylinder-Stirling-Motoren eine gemeinsame Verdrängungsachse und eine gemeinsame starre Kolbenstange zuzuordnen. Bevorzugt ist den auf diese Weise gekoppelten Doppelzylinder-Stirling-Motoren eine gemeinsame Bewegungsumsetzeinrichtung zugeordnet, die bei Bedarf, in einem Bereich zwischen den über die gemeinsame Kolbenstange gekoppelten Doppelzylinder-Stirling-Motoren angeordnet sein kann. Besonders bevorzugt ist es nun, wenn die auf die zuvor beschriebene Weise gekoppelten Doppelzylinder-Stirling-Motoren einen gemeinsamen, doppelt wirkenden Arbeitszylinder aufweisen, dem bevorzugt die gemeinsame Bewegungsumsetzeinrichtung zugeordnet ist. Alternativ ist es möglich, zwei separate Arbeitszylinder vorzusehen, wobei bevorzugt jeder dieser Arbeitszylinder an beide, wie zuvor beschrieben gekoppelten Doppelzylinder-Stirling-Motoren über entsprechende Gasleitungen angeschlossen ist.

Ganz besonders bevorzugt ist eine Ausführungsform, bei der zwei Doppelzylinder-Stirling-Motoren derart angeordnet sind, dass diese unmittelbar einander angrenzen, derart, dass sie sich einen heißen Bereich oder einen kalten Bereich teilen. Auch ist es möglich, mehr als zwei Doppelzylinder-Stirling-Motoren auf diese Weise in Reihe nebeneinander anzuordnen, wobei bevorzugt die jeweils aneinander angrenzenden Doppelzylinder-Stirling-Motoren einen gemeinsamen heißen - oder alternativ kalten Bereich aufweisen. Sämtliche Kolben der so angeordneten Doppelzylinder-Stirling-Motoren sind über eine gemeinsame starre und sich in Richtung der gemeinsamen Verdrängerachse erstreckende Kolbenstange miteinander verbunden und bewegen sich somit gleichförmig hin und her. Auch hier ist es möglich und bevorzugt, sämtliche in der wie zuvor beschrieben gekoppelten, d.h. paketweise bzw. gestapelt angeordneten Doppelzylinder-Stirling-Motoren einen gemeinsamen doppelt wirkenden Arbeitszylinder zuzuordnen oder alternativ zwei separate, einfach wirkende Arbeitszylinder, wobei der doppelt wirkende Arbeitszylinder über entsprechende Gasleitungen bevorzugt mit sämtlichen Verdrängungszylindern der Doppelzylinder-Stirling-Motoren verbunden ist. Für den Fall des Vorsehens von zwei separaten, einfach wirkenden Arbeitszylindern ist jeder der Arbeitszylinder mit der Hälfte der Verdrängungszylinder gasleitend verbunden.

Ferner stellt die vorliegende Erfindung ein Elektroenergie Erzeugungssystem bereit mit einem Mehrzylinder-Stirling-Motoren und einen an die Drehwelle bzw. Gesamtdrehwelle des Stirling-Motors gekoppelten Elektrogenerator zur Umwandlung der Rotationsenergie der Welle des Stirling-Motors in elektrische Energie. Dadurch kann ein besonders effizientes Elektroenergie-Erzeugungssystem realisiert werden, das Wärmeenergie mit Hilfe eines Ultra-Niedrigtemperatur-Stirling-Motors in elektrische Energie umwandelt.

In den Rahmen der Erfindung fallen sämtliche Kombinationen aus mindestens zwei von in der Beschreibung, den Ansprüchen und/oder den Figuren offenbarten Merkmalen.

Zur Vermeidung von Wiederholungen sollen vorrichtungsgemäß offenbarte Merkmale auch als verfahrensgemäß offenbart gelten und beanspruchbar sein. Ebenso sollen verfahrensgemäß offenbarte Merkmale als vorrichtungsgemäß offenbart gelten und beanspruchbar sein.

Im Folgenden werden zur weiteren Darstellung des Kontextes der Erfindung und ihrer Ausführungsformen die beigefügten Figuren erläutert, in denen
- Fig. 1A:: eine schematische Ansicht eines Einzylinder-Stirling-Motors (nicht beansprucht) zeigt, der als Ausgangspunkt für die vorliegende Erfindung dient;
- Fig. 1B:: eine schematische Ansicht eines Einzylinder-Stirling-Motors (nicht beansprucht) zeigt, der als Weiterentwicklung des in Fig. 1A dargestellten Einzylinder-Stirling-Motors als verbesserter Ausgangspunkt für die vorliegende Erfindung dient;
- Fig. 2A-2D:: eine Abfolge von vier Arbeitstakten eines Arbeitszyklus des in Fig. 1B dargestellten Einzylinder-Stirling-Motors veranschaulichen;
- Fig. 3:: eine Ausführungsform (nicht beansprucht) eines Doppelzylinder-Stirling-Motors für einen erfindungsgemäßen Mehrzylinder-Stirling-Motor gemäß der ersten Alternative zeigt;
- Fig. 4:: eine Ausführungsform (nicht beansprucht) eines Doppelzylinder-Stirling-Motors für einen erfindungsgemäßen Mehrzylinder-Stirling-Motor gemäß der zweiten Alternative zeigt;
- Fig. 5:: eine erfindungsgemäße Ausführungsform eines VierzylinderStirling-Motors zeigt,
- Fig. 6:: eine alternative Ausführungsform (nicht beansprucht) eines Doppelzylinder-Stirling-Motors für einen erfindungsgemäßen Mehrzylinder-Stirling-Motor gemäß der ersten Alternative, wobei sich die beiden Verdrängerzylinder einen heißen Bereich teilen, d.h. einen gemeinsamen heißen Bereich aufweisen,
- Fig. 7:: eine alternative Ausführungsform (nicht beansprucht)eines Doppelzylinder-Stirling-Motors für einen erfindungsgemäßen Mehrzylinder-Stirling-Motor gemäß der zweiten Alternative, wobei hier die separaten, einfach wirkenden Arbeitszylinder nebeneinanderangeordnet sind,
- Fig. 8:: eine erfindungsgemäße Ausführungsform eines VierzylinderStirling-Motors, bei der die Doppelzylinder-Stirling-Motoren über eine gemeinsame Kolbenstange verfügen, die sämtliche Kolben starr miteinander verbindet und wobei die gekoppelten Doppelzylinder-Stirling-Motoren jeweils einen gemeinsamen heißen Bereich aufweisen, und
- Fig. 9:: eine weitere erfindungsgemäße Ausführungsform eines Vierzylinder-Stirling-Motors in Paket-Bauweise, bei dem zwei Doppelzylinder-Stirling-Motoren unmittelbar aneinander angrenzen und sich einen gemeinsamen kalten Bereich teilen.

In Fig. 3 ist eine beispielhafte Ausführungsform eines Doppelzylinder-Stirling-Motors für einen nicht erfindungsgemäßen Mehrzylinder-Stirling-Motor gemäß der ersten Alternative gezeigt. In Fig. 3 bezeichnen dieselben oder ähnliche Bezugszeichen, die bereits zur Erläuterung der Fig. 1 verwendet worden sind, dieselben oder ähnliche Komponenten wie in Fig. 1.

Der in Fig. 3 gezeigte Doppelzylinder-Stirling-Motor umfasst zwei Verdrängungszylinder 10A und 10B. Der Verdrängungszylinder 10A hat einen heißen Bereich 12A, einen kalten Bereich 13A und einen zwischen diesen Bereichen 12A und 13A entlang einer gemeinsamen Verdrängungsachse 41 bewegbaren Verdrängungskolben 11A. Entsprechendes gilt für den zweiten Verdrängungszylinder 10B, wobei die weiteren Komponenten mit dem Buchstaben B für den zweiten Verdrängungszylinder anstelle des zuvor bezüglich des ersten Verdrängungszylinders 10A verwendeten Buchstabens A gelten.

Die Verdrängungskolben 11A und 11B sind durch eine entlang der Verdrängungsachse 41 bewegbare starre Kolbenstange 40 miteinander gekoppelt. Die Verdrängungszylinder 10A, 10B liegen sich spiegelbildlich gegenüber, und zwar bezogen auf eine gedachte Spiegelebene, die senkrecht von dem Verdrängungskolben 11A sowie der Verdrängungsachse 41 durchsetzt ist. Die Kolbenstange 40 ist durch zwei Lager 29A und 29B beweglich gelagert und gegenüber dem Gasraum 15A bzw. 15B arbeitsgasundurchlässig abgedichtet. Ferner ist der gemeinsame Arbeitszylinder 20 mit einem Arbeitskolben 21, der entlang einer Arbeitsachse 25 bewegbar ist, wie in Fig. 3 gezeigt, gemäß der ersten Alternative der Erfindung versehen. Eine lineare bzw. translatorische Bewegung des Arbeitskolbens 21 wird über eine Arbeitskolbenstange 22 an ein damit verbundenes Arbeitskolbenpleuel 23 weitergegeben, das an seinem anderen Ende mit einer Gelenkeinrichtung 33 drehbar verbunden ist, die radial exzentrisch an einem Kurbelrad 37 angebracht ist. Das Kurbelrad 37 ist mit der Drehwelle des Doppelzylinder-Stirling-Motors mechanisch verbunden.

Die Kolbenstange 40 ist mit einem von dieser radial abstehenden Fortsatz 32 versehen, an dessen radial abstehenden Ende ein Pleuel 34 drehbar gelagert ist. Das andere Ende des Pleuels 34 ist an der Gelenkeinrichtung 33 drehbar befestigt. Der Fortsatz 32, insbesondere das Pleuel 34 und die Gelenkeinrichtung 33, hier durch eine Kurbel verkörpert, bilden die Kopplungseinrichtung zum mechanischen Koppeln der Bewegung der Kolbenstange 40 und der Drehbewegung der Drehwelle. Die Bewegungsumsetzeinrichtung wird hingegen durch die Arbeitskolbenstange 22, insbesondere das daran drehbar angebrachte Pleuel 23 und die Gelenkeinrichtung 33 verkörpert.

Wie in Fig. 3 veranschaulicht, ist der Doppelzylinder-Stirling-Motor, insbesondere bei Gruppierung von mindestens zwei Doppelzylindern, nur mit einem Kurbelrad 37 aber nicht mit einem Schwungrad (zum Vergleich siehe Bezugszeichen 38 in Fig. 1) versehen. Die Drehachse der Drehwelle ist mit dem Bezugszeichen 39 bezeichnet.

Der gemeinsame Arbeitszylinder 20 weist zwei durch den Arbeitskolben 21 räumlich getrennte Gasräume 24A und 24B auf. Der Gasraum 24A des Arbeitszylinders 20 ist über eine Gasleitung 18A gasleitend mit einem Gasraum 15A des ersten Verdrängungszylinders 10A verbunden, die zusammen einen nach außen abgeschlossenen Raum aufspannen, in dem eine dem ersten Verdrängungszylinder 10A zugeordnete Arbeitsgasmenge nach außen unentweichbar eingeschlossen ist. Der zweite Gasraum 24B des Arbeitszylinders 20 ist über eine Gasleitung 18B mit einem Gasraum 15B des zweiten Verdrängungszylinders 10B verbunden. In dem zweiten Gasraum 24B des Arbeitskolbens 21, der zweiten Gasleitung 18B und dem zweiten Gasraum 15B des zweiten Verdrängungszylinders 10B ist eine zweite Arbeitsgasmenge nach außen unentweichbar eingeschlossen.

Das Pleuel 34 und das Pleuel 23 sind an derselben radial exzentrisch an der Drehwelle angebrachten Gelenkeinrichtung 33 drehbar angebracht. Die Verdrängungsachse 41 und die Arbeitsachse 25 sind senkrecht zu der Drehachse 39 der Drehwelle ausgerichtet.

Zwischen dem ersten Verdrängungskolben 11A und der Innenwand des ersten Verdrängungszylinders 10A ist ein Spalt 17A bereitgestellt. Auch zwischen dem zweiten Verdrängungskolben 11B des zweiten Verdrängungszylinders 10B ist ein Spalt 17B bereitgestellt. Die in Fig. 3 abgebildeten Spalte 17A und 17B stellen den zuvor erwähnten Arbeitsgasdurchlass dar, wurden aus Gründen einer vereinfachten Darstellung lediglich als Spalte dargestellt, und können allgemein erfindungsgemäß, wie bereits zuvor erwähnt, durch einen mit Durchlässen von dem heißen Bereich zu dem kalten Bereich versehenen Verdrängungskolben, eine Bereitstellung eines Spaltes zwischen dem Verdrängungskolben und der Innenwand des Verdrängungszylinders, eine Arbeitsgas-Bypass-Leitung zum Umlenken einer in dem Raum zwischen dem heißen Bereich und dem Verdrängungskolben aufgenommenen Arbeitgasmenge um den Verdrängungskolben herum, also auf die andere Seite des Verdrängungskolbens, zu dem Raum zwischen dem Verdrängungskolben und dem kalten Bereich und in umgekehrter Richtung, oder durch eine beliebige Kombination davon realisiert sein. Bei einer Realisierung der Arbeitsgasdurchlässe als Spalte sind diese relativ eng ausgebildet, und ferner ist der jeweilige Verdrängungskolben mit Durchlässen versehen und als Regenerator ausgebildet (bevorzugt sind die Durchlässe dazu mit einem Material, bevorzugt Stahlwolle, verfüllt), so dass der Großteil der verdrängten Arbeitsgasmenge durch den Verdrängungskolben hindurch auf die andere Seite des Verdrängungskolbens gelangt und nur ein, bevorzugt um mindestens eine Größenordnung, kleinerer Teil der verdrängten Arbeitsgasmenge durch den Spalt auf die die andere Seite des Verdrängungskolbens gelangt. Die Erläuterungen dieses Absatzes bezüglich der in Fig. 3 dargestellten Spalte gelten auch für die in den anderen Figuren dargestellten Spalte.

In Fig. 4 ist eine Ausführungsform eines Doppelzylinder-Stirling-Motors für einen nicht erfindungsgemäßen Mehrzylinder-Stirling-Motor gemäß der zweiten Alternative veranschaulicht. Bezüglich der Erläuterung von Fig. 4 wird zur Vermeidung einer redundanten Erläuterung nur auf die von Fig. 3 unterschiedlichen Merkmale der Fig. 4 eingegangen.

Anders als bei der in Fig. 3 gezeigten Ausführungsform gemäß der ersten Alternative umfasst der in Fig. 4 beispielhaft veranschaulichte Doppelzylinder-Stirling-Motor gemäß der zweiten Alternative zwei räumlich getrennte Arbeitszylinder 20A und 20B. In dem ersten Arbeitszylinder 20A ist ein erster Arbeitskolben 21A entlang der Arbeitsachse 25 bewegbar. Der Arbeitskolben 21A ist über eine Arbeitskolbenstange 22A mit einem Pleuel 23A drehbar verbunden, das wiederum an einer Gelenkeinrichtung 33 drehbar angebracht ist. Der zweite Arbeitszylinder 20B umfasst einen zweiten Arbeitskolben 21B, der über eine Arbeitskolbenstange 22B mit einem Pleuel 23B drehbar verbunden ist, das wiederum mit der Gelenkeinrichtung 33 drehbar verbunden ist.

Im Gegensatz zu der in Fig. 3 veranschaulichten Ausführungsform sind bei der in Fig. 4 gezeigten nicht beanspruchten Ausführungsform insgesamt drei Pleuel 34, 23A und 23B mit der Gelenkeinrichtung 33 drehbar verbunden. Die Gelenkeinrichtung 33 ist als Kurbel ausgebildet und radial exzentrisch an einem Kurbelrad 37 angebracht, das mechanisch mit der um die Drehachse 39 drehbaren Drehwelle verbunden ist.

Fig. 5 veranschaulicht beispielhaft einen erfindungsgemäßen Vierzylinder-Stirling-Motor, der aus zwei Doppelzylinder-Stirling-Motoren für einen erfindungsgemäßen Mehrzylinder-Stirling-Motor zusammengesetzt ist. In Fig. 5 bezeichnen die bereits bezüglich Fig. 3 und Fig. 4 erläuterten Bezugszeichen dieselben oder ähnliche Komponenten, so dass zur Vermeidung einer redundanten Erläuterung im Folgenden nur wesentliche Unterschiede bzw. Fortbildungen der Ausführungsform gegenüber den zuvor beschriebenen Ausführungsformen erläutert werden sollen.

Der in Fig. 5 gezeigte Vierzylinder-Stirling-Motor umfasst eine Kolbenstange 40AB (entlang einer ersten Verdrängungsachse 41AB), an deren Enden jeweils ein Verdrängungskolben 11A bzw. 11B angebracht ist, und eine Kolbenstange 40CD (entlang einer zweiten Verdrängungsachse 41CD), an deren Enden jeweils ein Verdrängungskolben 11C bzw. 11D angebracht ist. Die Auslenkung des Verdrängungskolbens 11A ist zu jedem Zeitpunkt um die Hälfte des Hubwegs des Verdrängungskolbens 11A relativ zu der Auslenkung des Verdrängungskolbens 11C versetzt. Entsprechendes gilt für die Auslenkungen bezüglich der Verdrängungskolbens 11B und 11D.

Ein heißer Bereich 12A des ersten Verdrängungszylinders 10A und ein heißer Bereich 12C des räumlich zu dem ersten Verlängerungszylinder 10A räumlich benachbarten Verdrängungszylinders 10C sind bevorzugt als eine durchgängige heiße Platte ausgebildet, wie auch die heißen Bereiche 12B und 12D bevorzugt als eine durchgängige heiße Platte ausgebildet sind. Entsprechendes gilt für die kalten Bereiche 13A und 13B, die bevorzugt als eine durchgängige kalte Platte ausgebildet sind bzw. für die kalten Bereiche 13B und 13D, die bevorzugt als eine weitere kalte Platte ausgebildet sind.

An den jeweiligen Enden einer Gesamtdrehwelle 36 ist jeweils ein Kurbelrad 37AB bzw. 37CD zentrisch fixiert. An dem Kurbelrad 37AB ist radial exzentrisch eine Gelenkeinrichtung 33AB angebracht, deren Bewegung über ein Pleuel 34AB an die Kolbenstange 40AB gekoppelt wird. Entsprechendes gilt für das Kurbelrad 37CD und eine dieser zugeordneten Gelenkeinrichtung 34CD und die Kolbenstange 40CD. Anstelle der zuvor beschriebenen Gesamtdrehwelle mit den Kurbelrädern kann auch eine Kurbelwelle vorgesehen sein.

Zu besseren Übersichtlichkeit sind die Arbeitskolben des erfindungsgemäßen Vierzylinder-Stirling-Motors in Fig. 5 nicht dargestellt. Die Erfindung sieht verschiedene Ausführungsformen bezüglich der Anzahl und der Anordnung der Arbeitszylinder vor. Für die Verdrängungszylinder 10A und 10B kann ein gemeinsamer Arbeitszylinder vorgesehen sein, oder für jeden dieser Verdrängungszylinder kann ein separater Arbeitszylinder vorgesehen sein. Entsprechendes gilt für die Verdrängungszylinder 10C und 10D. Die Erfindung umfasst auch einen Vierzylinder-Stirling-Motor, bei dem für zwei Verdrängungszylinder einer Doppelzylinder-Anordnung ein gemeinsamer Arbeitszylinder und für die zwei anderen Verdrängungszylinder jeweils ein separater Arbeitszylinder vorgesehen ist. Bei einer Ausführungsform des Vierzylinder-Stirling-Motors mit zwei gemeinsamen Arbeitszylindern sind diese bevorzugt in gleicher oder entgegengesetzter Richtung zueinander angeordnet. Die Arbeitskolben des erfindungsgemäßen Vierzylinder-Stirling-Motors sind so angeordnet und mechanisch mit den Verdrängungskolben gekoppelt, dass während des Betriebs des Vierzylinder-Stirling-Motors ständig mindestens einer der Arbeitskolben Arbeit verrichtet. Deshalb benötigt der Vierzylinder-Stirling-Motor kein Schwungrad.

Die Verdrängungsachsen 41AB und 41CD, entlang derer die Kolbenstangen 40AB bzw. 40CD auslenkbar bzw. bewegbar sind, sind parallel zueinander und senkrecht zu der Drehachse 39 der Gesamtdrehwelle 36 ausgerichtet.

Wie beispielhaft in Fig. 5 gezeigt, sind gemäß einer erfindungsgemäßen Ausführungsform des Vierzylinder-Stirling-Motors die Verdrängungskolben bevorzugt entlang horizontal ausgerichteter Verdrängungsachsen bewegbar und/oder sind die Arbeitskolben bevorzugt entlang vertikal ausgerichteter Arbeitsachsen bewegbar. Die dieser bevorzugten Ausführungsform zugrunde liegende Ausrichtung der Verdrängungszylinder und/oder Arbeitszylinder gilt erfindungsgemäß auch für Stirling-Motoren, die aus mehr als zwei der erfindungsgemäßen Doppelzylinder-Stirling-Motoren zusammengesetzt sind.

In einer weiteren bevorzugten Ausführungsform ist der erfindungsgemäße Mehrzylinder-Stirling-Motor als Sternmotor so ausgebildet, dass mindestens zwei Paare von einander spiegelsymmetrisch gegenüberliegenden Verdrängungszylindern, also mindestens zwei Doppelzylinder, um eine Umfangsrichtung der, sich bevorzugt vertikal erstreckenden, Gesamtdrehwelle zueinander, bevorzugt in einem selben Winkel, versetzt angeordnet sind. Die Ausbildung als Sternmotor ermöglicht eine besonders vorteilhafte Anordnung der Gesamtdrehwelle und der bewegten Kolben des Mehrzylinder-Stirling-Motors, da somit die Auswirkungen der Gewichtskraft der bewegten Teile des Mehrzylinder-Stirling-Motors reduziert werden können.

Im Folgenden werden weitere alternative Bauweisen von Doppel- und Mehrzylinder-Stirling-Motoren beschrieben, wobei zur Vermeidung von Wiederholungen im Wesentlichen nur auf die Unterschiede zu den vorstehend erläuterten und in den zugehörigen Figuren gezeigten Ausführungsvarianten eingegangen wird. Im Hinblick auf die Gemeinsamkeiten wird auf die vorstehende Figurenbeschreibung und die zugehörigen Figuren verwiesen.

Das in Fig. 6 gezeigte Ausführungsbeispiel eines Doppelzylinder-Stirling-Motors für einen nicht erfindungsgemäßen Mehrzylinder-Stirling-Motor entspricht im Wesentlichen dem Ausführungsbeispiel gemäß Fig. 3. Zu erkennen ist, dass die beiden Verdrängungszylinder 10A, 10B einen gemeinsamen doppelt wirkenden Arbeitszylinder 20 versorgen bzw. mit diesem über Gasleitungen 18A, 18B verbunden sind.

Bei dem Ausführungsbeispiel gemäß Fig. 3 weist jeder der Verdrängungszylinder 10A, 10B einen eigenen heißen Bereich 12A, 12B und einen eigenen kalten Bereich 13A, 13B auf. Im Unterschied zu dem Ausführungsbeispiel gemäß Fig. 3 bilden jedoch die mit den Bezugszeichen 12A, 12B gekennzeichneten Heiz- bzw. Plattenabschnitte einen gemeinsamen heißen Bereich aus, der gebildet werden kann von zwei aneinander festgelegten heißen Platten oder einer gemeinsamen heißen Platte. Wesentlich ist, dass der gemeinsame heiße Bereich beide Verdrängungszylinder 10A, 10B mit Wärme versorgt. Zu erkennen ist, dass der gemeinsame heiße Bereich durchsetzt ist von der die beiden Verdrängungskolben 11A, 11B fest miteinander verbindenden gemeinsamen Kolbenstange 40. Im Gegensatz zu dem Ausführungsbeispiel gemäß Fig. 3 befindet sich die Bewegungsumsetzeinrichtung benachbart zu beiden Verdrängungszylindern 10A, 10B und nicht zwischen diesen.

Das Ausführungsbeispiel eines Doppelzylinder-Stirling-Motors für einen nicht erfindungsgemäßen Mehrzylinder-Stirling-Motor gemäß Fig. 7 entspricht im Wesentlichen dem Ausführungsbeispiel gemäß Fig. 4. Zu erkennen sind auch hier zwei einfach wirkende Arbeitszylinder, die jeweils über eine Gasleitung 18A bzw. 18B mit einem der Verdrängungszylinder 10A, 10B gasleitend verbunden sind. Im Unterschied zu dem Ausführungsbeispiel gemäß Fig. 4 sind die Arbeitszylinder nicht bezogen auf die Verdrängungsachse 41 einander gegenüberliegend angeordnet, sondern befinden sich auf derselben Seite der Verdrängungsachse 41 bzw. einer diese aufnehmenden Ebene, welche sich zudem senkrecht zu einer Spiegelebene erstreckt, zu der die Verdrängungszylinder 10A, 10B spiegel-symmetrisch angeordnet sind. Die Arbeitszylinder 20A, 20B befinden sich entlang der Verdrängungsachse 41 nebeneinander und befinden sich gleichlaufend entlang paralleler, unmittelbar nebeneinander angeordneter Arbeitsachsen 25A, 25B.

Die erfindungsgemäße Ausführungsform eines Mehrzylinder-Stirling-Motors, konkret eines Vierzylinder-Stirling-Motors gemäß Fig. 8, zeigt zwei über eine gemeinsame starre Kolbenstange 40 miteinander verbundene Doppelzylinder-Stirling-Motoren, die jeweils aufgebaut sind, wie in Fig. 6 gezeigt. Lediglich beispielhaft befindet sich die Bewegungsumsetzeinrichtung zwischen den gekoppelten Doppel-Stirling-Motoren, kann alternativ auch seitlich versetzt zu beiden angeordnet sein. Zu erkennen ist, dass sich die Doppelzylinder-Stirling-Motoren dadurch auszeichnen, dass diese sich jeweils einen gemeinsamen heißen Bereich teilen - alternativ ist es möglich, dass sich beide einen kalten Bereich teilen. Ein wesentlicher Vorteil ist bei dem gezeigten Mehrzylinder-Stirling-Motor, dass sich sämtliche Verdrängungszylinder 10A, 10B, 10C, 10D einen gemeinsamen, doppelt wirksamen Arbeitszylinder 20 teilen - konkret sind hierzu die in die gleiche Richtung orientierten Verdrängungszylinder 10A, 10D über jeweils eine Gasleitung 18A, 18D mit einem gemeinsamen Gasraum 24A verbunden und die anderen beiden Verdrängungszylinder 10b und 10c über jeweils eine Gasleitung 18B, 18C mit dem gegenüberliegenden, gemeinsamen Gasraum 24B des gemeinsamen Arbeitszylinders 20. Das gezeigte Ausführungsbeispiel ist alternativ auch mit separaten, einfach wirkenden Arbeitszylindern 20 realisierbar. Grundsätzlich ist der gezeigte Mehrzylinder-Stirling-Motor skalierbar, insbesondere analog zu dem Ausführungsbeispiel gemäß Fig. 5, indem jeweils zwei oder mehr über jeweils eine gemeinsame Kolbenstange gekoppelte Doppelzylinder-Stirling-Motoren entlang der (gemeinsamen) Drehachse 39 nebeneinander angeordnet sind und die gemeinsame Drehachse 39 antreiben.

In Fig. 9 ist eine alternative erfindungsgemäße Ausführungsform eines Mehrzylinder-Stirling-Motors gezeigt, der hier beispielhaft als Vierzylinder-Stirling-Motor ausgebildet ist, jedoch im Grunde beliebig um weitere Doppelzylinder-Stirling-Motoren erweiterbar ist. Zu erkennen ist eine Paket-Bauweise. Zu erkennen ist, dass die beiden entlang der gemeinsamen Kolbenstange 40 angeordneten Doppelzylinder-Stirling-Motoren einen gemeinsamen kalten Bereich 13B, 13C aufweisen. Zusätzlich, jedoch rein fakultativ (und bevorzugt) weisen die Doppelzylinder-Stirling-Motoren an sich jeweils einen gemeinsamen heißen Bereich 12A, 12B bzw. 12C bzw. 12D auf. Die beiden gemeinsamen heißen Bereiche und der gemeinsame kalte Bereich der Doppelzylinder-Stirling-Motoren ist durchsetzt von der gemeinsamen Kolbenstange 40, die wiederum sämtliche Verdrängungskolben 11A, 11B, 11C, 11D starr miteinander verbindet. Sämtlichen Doppelzylinder-Stirling-Motoren ist ein gemeinsamer (doppelt wirkender) Arbeitszylinder 20 zugeordnet, wobei auch hier alternativ mit separaten, jeweils einfach wirkenden Arbeitszylindern gearbeitet werden kann. Die Bewegungsumsetzeinrichtung befindet sich nicht zwischen den miteinander gekoppelten Doppelzylinder-Stirling-Motoren sondern seitlich benachbart zu diesen, verbunden über die gemeinsame Kolbenstange 40. Auch der in Fig. 9 gezeigte Aufbau eines Mehrzylinder-Stirling-Motors ist skalierbar, analog wie zu den Ausführungsbeispielen gemäß den Fig. 7 und 8 beschrieben.

## Patentansprüche

1. Mehrzylinder-Stirling-Motor mit mindestens zwei, jeweils einen gemeinsamen heißen Bereich oder einen gemeinsamen kalten Bereich aufweisenden, Doppelzylinder-Stirling-Motoren, jeweils mit
einem Paar von einander spiegelsymmetrisch bezogen auf eine sich senkrecht zu einer Verdrängungsachse (41) erstreckenden Spiegelebene gegenüberliegenden Verdrängungszylindern (10A, 10B; 10C, 10D), wobei jeder der Verdrängungszylinder einen eine heiße Platte aufweisenden heißen Bereich (12A, 12B; 12C, 12D), einen eine kalte Platte aufweisenden kalten Bereich (13A, 13B; 13C, 13D), und einen zwischen diesen Bereichen entlang der Verdrängungsachse (41) bewegbaren Verdrängungskolben (11A, 11B, 11C, 11D) aufweist,
mindestens einem Arbeitszylinder (20; 20A, 20B), wobei jedem Verdrängungszylinder ein Arbeitszylinder mit einem Arbeitskolben (21; 21A, 21B) zugeordnet ist, der durch eine in dem Verdrängungszylinder bewirkbare Druckänderung eines Arbeitsgases entlang einer Arbeitsachse (25) bewegbar ist,
einer Bewegungsumsetzeinrichtung (22, 23, 33; bzw. 22A, 22B, 23A, 23B, 33) zum Umsetzen einer Bewegung des Arbeitskolbens entlang der Arbeitsachse (25) in eine Drehbewegung einer Drehwelle des Doppelzylinder-Stirling-Motors um eine Drehachse (39) der Drehwelle,
einer Kopplungseinrichtung (32, 34, 33) zum mechanischen Koppeln einer Bewegung der starren Kolbenstange (40) entlang der Verdrängungsachse (41) und der Drehbewegung der Drehwelle, wobei die Verdrängungskolben jedes Paares von Verdrängungszylindern (10A, 10B; 10C, 10D) durch eine entlang der als gemeinsame Verdrängungsachse (41) der Verdrängungskolben (11A, 11B, 11C, 11D) des Paares ausgebildete Verdrängungsachse (41) bewegbare starre Kolbenstange (40) miteinander mechanisch gekoppelt sind, über die auch die mindestens zwei Doppelzylinder-Stirling-Motoren entlang der gemeinsamen Verdrängungsachse gekoppelt sind, wobei diese Kolbenstange (40) die gemeinsamen heißen oder kalten Bereiche durchsetzt und wobei
gemäß einer ersten Alternative beiden Verdrängungszylindern der Doppelzylinder-Stirling-Motoren ein gemeinsamer Arbeitszylinder (20), und bevorzugt die Bewegungsumsetzeinrichtung (22, 23, 33), zugeordnet ist, oder
gemäß einer zweiten Alternative beiden Verdrängungszylindern der Doppelzylinder-Stirling-Motoren jeweils ein separater Arbeitszylinder (20A, 20B) zugeordnet ist, und die Bewegungsumsetzeinrichtung (22A, 22B, 23A, 23B, 33) ferner zum Umsetzen der Bewegungen der beiden Arbeitszylinder entlang der Arbeitsachse in die Drehbewegung der Drehwelle ausgebildet ist.

2. Mehrzylinder-Stirling-Motor gemäß Anspruch 1,
**dadurch gekennzeichnet,**
**dass** die Kopplungseinrichtung ein Pleuel (34) umfasst, das die Kolbenstange (40) mit einer radial exzentrisch an der Drehwelle angebrachten Gelenkeinrichtung (33), insbesondere eine Kurbel, mechanisch koppelt, und/oder dass gemäß der ersten Alternative die Bewegungsumsetzeinrichtung (22, 23, 33) ein Pleuel (23) umfasst, das den gemeinsamen Arbeitskolben (21) mit einer radial exzentrisch an der Drehwelle angebrachten Gelenkeinrichtung (33), insbesondere eine Kurbel, mechanisch koppelt, oder dass gemäß der zweiten Alternative die Bewegungsumsetzeinrichtung (22A, 22B, 23A, 23B, 33) zwei Pleuel (23A, 23B) umfasst, die jeweils einen unterschiedlichen der beiden Arbeitskolben mit einer radial exzentrisch an der Drehwelle angebrachten Gelenkeinrichtung (33), insbesondere eine Kurbel, mechanisch koppeln.

3. Mehrzylinder-Stirling-Motor gemäß Anspruch 2,
**dadurch gekennzeichnet,**
**dass** das Pleuel (34) der Kopplungseinrichtung und das/die Pleuel (23; 23A, 23B) der Bewegungsumsetzeinrichtung mit derselben radial exzentrisch an der Drehwelle angebrachten Gelenkeinrichtung (33), insbesondere eine Kurbel, zur mechanischen Kopplung verbunden sind.

4. Mehrzylinder-Stirling-Motor gemäß einem der vorherigen Ansprüche,
**dadurch gekennzeichnet,**
**dass** die Verdrängungsachse (41) und die Arbeitsachse (25) senkrecht zu der Drehachse (39) der Drehwelle ausgerichtet sind.

5. Mehrzylinder-Stirling-Motor gemäß einem der vorherigen Ansprüche,
**dadurch gekennzeichnet,**
**dass** die Doppelzylinder-Stirling-Motoren für einen Einsatz von Helium als das Arbeitsgas ausgebildet sind bzw. mit Helium als das Arbeitsgas ausgestattet sind, und/oder dass die Verdrängungskolben als Regenerator ausgebildet sind.

6. Mehrzylinder-Stirling-Motor gemäß einem der vorherigen Ansprüche,
**dadurch gekennzeichnet,**
**dass** gemäß der ersten Alternative der gemeinsame Arbeitszylinder (20) zwei durch den Arbeitskolben (21) räumlich getrennte Gasräume (24A, 24B) aufweist, die jeweils gasleitend mit einem Gasraum (15A, 15B) eines unterschiedlichen der Verdrängungszylinder verbunden sind, oder dass gemäß der zweiten Alternative jeweilige Gasräume (15A, 15B) der Verdrängungszylinder gasleitend mit einem jeweiligen Gasraum (24A, 24B) des zugeordneten Arbeitszylinders verbunden sind.

7. Mehrzylinder-Stirling-Motor gemäß einem der vorherigen Ansprüche,
**dadurch gekennzeichnet,**
**dass** die Doppelzylinder-Stirling-Motoren, insbesondere deren Drehwelle, schwungradfrei ausgestaltet ist.

8. Mehrzylinder-Stirling-Motor gemäß einem der vorherigen Ansprüche,
**dadurch gekennzeichnet,**
**dass** der Stirling-Motor als Ultra-Niedrigtemperatur-Stirling-Motor ausgebildet ist und auch dann zur Erzeugung von Rotationsenergie fähig ist, wenn die Temperatur des heißen Bereiches aus einem Wertebereich zwischen 80°C und 140°C gewählt ist und/oder unterhalb von 120 °C, insbesondere 100 °C, liegt.

9. Mehrzylinder-Stirling-Motor nach einem der vorherigen Ansprüche,
**dadurch gekennzeichnet,**
**dass** die jeweiligen Drehwellen der Mehrzahl von Doppelzylinder-Stirling-Motoren durch eine Gesamtdrehwelle (36) ausgebildet sind, und dass jeweilige Auslenkungen der Verdrängungskolben zueinander benachbarter der Mehrzahl von Doppelzylinder-Stirling-Motoren jeweils um 1/n des Hubwegs der Verdrängungskolben zueinander versetzt sind bzw. einen Taktversatz von 180/n Grad zueinander haben.

10. Mehrzylinder-Stirling-Motor nach einem der vorherigen Ansprüche,
**dadurch gekennzeichnet,**
**dass** die Gelenkeinrichtungen zueinander benachbarter der Mehrzahl von Doppelzylinder-Stirling-Motoren an der Gesamtdrehwelle um 180/n Grad zueinander versetzt angebracht sind und von der Drehachse der Gesamtdrehwelle radial, insbesondere mit einem identischen Abstand, beabstandet angebracht sind.

11. Mehrzylinder-Stirling-Motor nach einem der vorherigen Ansprüche,
**dadurch gekennzeichnet,**
**dass** der Mehrzylinder-Stirling-Motor durch einen ersten Doppelzylinder-Stirling-Motor und einen zweiten Doppelzylinder-Stirling-Motor als ein Vierzylinder-Stirling-Motor ausgebildet ist, dass eine Auslenkung der Verdrängungskolben des ersten Doppelzylinder-Stirling-Motors zu einer Auslenkung der Verdrängungskolben des zweiten Doppelzylinder-Stirling-Motors um einen halben Hubweg der Verdrängungskolben versetzt ist bzw. einen Taktversatz von 90 Grad hat, und dass die Gelenkeinrichtungen der zwei Doppelzylinder-Stirling-Motoren an der Gesamtdrehwelle um 90 Grad zueinander versetzt angebracht sind und von der Drehachse der Gesamtdrehwelle radial, insbesondere mit einem identischen Abstand, beabstandet angebracht sind.

12. Mehrzylinder-Stirling-Motor gemäß einem der Ansprüche 10 bis 11,
**dadurch gekennzeichnet,**
**dass** der Mehrzylinder-Stirling-Motor als Platten-Stirling-Motor ausgebildet ist, wobei eine Mehrzahl räumlich benachbarter heißer Bereiche (12A, 12C; 12B, 12D) als eine durchgängige heiße Platte ausgebildet ist und/oder eine Mehrzahl räumlich benachbarter kalter Bereiche (13A, 13C; 13B, 13D) als eine durchgängige kalte Platte ausgebildet ist.

13. Mehrzylinder-Stirling-Motor gemäß einem der vorherigen Ansprüche,
**dadurch gekennzeichnet,**
**dass** der Mehrzylinder-Stirling-Motor, insbesondere dessen Gesamtdrehwelle, schwungradfrei ausgestaltet ist.

14. Mehrzylinder-Stirling-Motor gemäß einem der vorherigen Ansprüche,
**dadurch gekennzeichnet,**
**dass** der Mehrzylinder-Stirling-Motor als Sternmotor so ausgebildet ist, dass mindestens zwei Paare von einander spiegelsymmetrisch gegenüberliegenden Verdrängungszylindern um eine Umfangsrichtung der, sich bevorzugt vertikal erstreckenden, Gesamtdrehwelle zueinander, bevorzugt in einem selben Winkel, versetzt angeordnet sind.

15. Mehrzylinder-Stirling-Motor gemäß einem der vorherigen Ansprüche,
**dadurch gekennzeichnet,**
**dass** die Doppelzylinder-Stirling-Motoren entweder, insbesondere über eine dazwischen angeordnete Bewegungsumsetzeinheit, voneinander beabstandet sind oder unmittelbar aneinandergrenzen.

16. Mehrzylinder-Stirling-Motor gemäß einem der vorhergehenden Ansprüche,
**dadurch gekennzeichnet,**
**dass** mindestens zwei Doppelzylinder-Stirling-Motoren paketweise angeordnet sind und einen gemeinsamen kalten oder heißen Bereich aufweisen, der von der gemeinsamen Kolbenstange (40) durchsetzt ist, die sämtliche Verdrängungskolben der Doppelzylinder-Stirling-Motoren fest miteinander verbindet.

17. Mehrzylinder-Stirling-Motor gemäß einem der vorhergehenden Ansprüche,
**dadurch gekennzeichnet,**
**dass** sich mehrere der Doppelzylinder-Stirling-Motoren, bevorzugt sämtliche der Doppelzylinder-Stirling-Motoren einen gemeinsamen Arbeitszylinder (20) teilen.

18. Elektroenergie-Erzeugungssystem mit einem Mehrzylinder-Stirling-Motor gemäß einem der vorherigen Ansprüche und einem an die Drehwelle des Mehrzylinder-Stirling-Motors gekoppelten Elektrogenerator zur Umwandlung der Rotationsenergie der Welle des Mehrzylinder-Stirling-Motors in elektrische Energie.

## Claims

1. A multi-cylinder Stirling engine having at least two double-cylinder Stirling engines, each comprising a shared hot area or a shared cold area, each double-cylinder Stirling engine having
a pair of displacer cylinders (10A, 10B; 10C, 10D) which oppose each other mirror-symmetrically with respect to a mirror plane extending perpendicular to a displacer axis (41), each of the displacer cylinders having a hot area (12A, 12B; 12C, 12D) comprising a hot plate, a cold area (13A, 13B; 13C, 13D) comprising a cold plate, and a displacer piston (11A, 11B, 11C, 11D) which is moveable between these areas along the displacer axis (41),
at least one power cylinder (20; 20A, 20B), each displacer cylinder being associated with a power cylinder comprising a power piston (21; 21A, 21B), which is moveable along a power axis (25) by means of a pressure change of a working gas which can be caused within the displacer cylinder,
a motion conversion device (22, 23, 33; or 22A, 22B, 23A, 23B, 33) for transferring a movement of the power piston along the power axis (25) to a rotational movement of a rotating shaft of the double-cylinder Stirling engine along a rotation axis (39) of the rotating shaft,
a coupling device (32, 34, 33) for mechanically coupling a movement of the rigid piston rod (40) along the displacer axis (41) and the rotational movement of the rotating shaft,
the displacer pistons of each pair of displacer cylinders (10A, 10B; 10C, 10D) being mechanically coupled to one another by means of a rigid piston rod (40) which is moveable along the displacer axis formed as a shared displacer axis (41) of the displacer pistons (11A, 11B, 11C, 11D) of the pair; the at least two double-cylinder Stirling engines being coupled along the shared displacer axis via said piston rod (40), which intersperses the shared hot or cold areas and according to a first alternative both displacer cylinders of the double-cylinder Stirling engines being associated with a shared power cylinder (20) and preferably with the motion conversion device (22, 23, 33), or
according to a second alternative both displacer cylinders of the double-cylinder Stirling engines each being associated with a separate power cylinder (20A, 20B) and the motion conversion device (22A, 22B, 23A, 23B, 33) being further designed for transferring the movement of the two power cylinders to the rotational movement of the rotating shaft along the power axis.

2. The multi-cylinder Stirling engine according to claim 1,
**characterized in that**
the coupling device comprises a connecting rod (34), which mechanically couples the piston rod (40) with an articulated device (33), in particular a crank, said articulated device (33) being mounted to the rotating shaft in a radially eccentric manner, and/or that according to the first alternative the motion conversion device (22, 23, 33) comprises a connecting rod (23), which mechanically couples the shared power piston (21) with an articulated device (33), in particular a crank, said articulated device (33) being mounted to the rotating shaft in a radially eccentric manner, or that according to the second alternative the motion conversion device (22A, 22B, 23A, 23B, 33) comprises two connecting rods (23A, 23B) which each mechanically couple a different one of the two power pistons with an articulated device (33), in particular a crank, said articulated device (33) being mounted to the rotating shaft in a radially eccentric manner.

3. The multi-cylinder Stirling engine according to claim 2,
**characterized in that**
the connecting rod (34) of the coupling device and the connecting rod(s) (23; 23A, 23B) of the motion conversion device are connected so as to be mechanically coupled with the same articulated device (33), in particular a crank, said articulated device (33) being mounted to the rotating shaft in a radially eccentric manner.

4. The multi-cylinder Stirling engine according to any one of the preceding claims,
**characterized in that**
the displacer axis (41) and the power axis (25) are perpendicular to the rotation axis (39) of the rotating shaft.

5. The multi-cylinder Stirling engine according to any one of the preceding claims,
**characterized in that**
the double-cylinder Stirling engines are designed to be used with helium as the working gas, or are equipped with helium as the working gas, and/or that the displacer pistons are designed as regenerators.

6. The multi-cylinder Stirling engine according to any one of the preceding claims,
**characterized in that**
according to the first alternative, the shared power cylinder (20) comprises two gas compartments (24A, 24B) which are spatially divided by the power piston (21), said gas compartments (24A, 24B) being connected to a gas compartment (15A, 15B) of a different one of the displacement cylinders in a manner suitable for conducting gas, or that according to the second alternative, the respective gas compartments (15A, 15B) of the displacement cylinders are connected to a respective gas comportment (24A, 24B) of the associated power cylinder in a manner suitable for conducting gas.

7. The multi-cylinder Stirling engine according to any one of the preceding claims,
**characterized in that**
the double-cylinder Stirling engines, in particular its rotating shaft, is flywheel-free.

8. The multi-cylinder Stirling engine according to any one of the preceding claims,
**characterized in that**
the Stirling engine is an ultralow temperature Stirling engine and is also able to generate rotational energy, even if the temperature of the hot area is chosen from a range between 80 °C and 140 °C and/or is below 120 °C, in particular 100 °C.

9. The multi-cylinder Stirling engine according to any one of the preceding claims,
**characterized in that**
the respective rotating shafts of the plurality of the double-cylinder Stirling engines are made of an aggregate rotating shaft (36) and that the respective deflections of the displacer pistons of the plurality of the double-cylinder Stirling engines adjacent to each other are each disposed at an offset to each other by 1/n of the stroke distance of the displacer pistons or have a clock skew of 180/n degrees towards each other.

10. The multi-cylinder Stirling engine according to any one of the preceding claims,
**characterized in that**
the articulated devices of the plurality of the double-cylinder Stirling engines adjacent to each other are mounted at the aggregate rotating shaft at an offset of 180/n degrees to each other and that said articulated devices are disposed so as to be radially distanced from the rotation axis of the aggregate rotating shaft, in particular with the same distance.

11. The multi-cylinder Stirling engine according to any one of the preceding claims,
**characterized in that**
the multi-cylinder Stirling engine is designed as a four-cylinder Stirling engine via a first double-cylinder Stirling engine and a second double-cylinder Stirling engine; that a deflection of the displacer piston of the first double-cylinder Stirling engine is disposed at an offset to a deflection of the displacer piston of the second double-cylinder Stirling engine by half a stroke distance of the displacer piston or has a clock skew of 90 degrees; and that the articulated devices of the two double-cylinder Stirling engines are disposed at an offset to each other of 90 degrees on the aggregate rotating shaft and are disposed so as to be radially distanced from the rotation axis of the aggregate rotating shaft, in particular with the same distance.

12. The multi-cylinder Stirling engine according to claims 10 to 11,
**characterized in that**
the multi-cylinder Stirling engine is designed as a plate Stirling engine, a plurality of spatially adjacent hot areas (12A, 12C; 12B, 12D) being designed as a continuous hot plate and/or a plurality of spatially adjacent cold areas (13A, 13C; 13B, 13D) being designed as a continuous cold plate.

13. The multi-cylinder Stirling engine according to any one of the preceding claims,
**characterized in that**
the multi-cylinder Stirling engine, in particular its aggregate rotating shaft, is designed in a flywheel-free manner.

14. The multi-cylinder Stirling engine according to any one of the preceding claims,
**characterized in that**
the multi-cylinder Stirling engine is designed as a radial engine such that at least two pairs of displacer cylinders which are disposed opposite each other in a mirror-symmetrically manner are disposed at an offset to each other around a peripheral direction of the aggregate rotating shaft, preferably at the same angle and preferably extending vertically.

15. The multi-cylinder Stirling engine according to any one of the preceding claims,
**characterized in that**
the double-cylinder Stirling engines are either spaced apart from each other, in particular by means of a motion conversion device disposed therebetween, or directly adjoin each other.

16. The multi-cylinder Stirling engine according to any one of the preceding claims,
**characterized in that**
at least two double-cylinder Stirling engines are grouped together and comprise a shared cold or hot area which is interspersed by the shared piston rod (40), which firmly interlinks all displacer pistons of the double-cylinder Stirling engines.

17. The multi-cylinder Stirling engine according to any one of the preceding claims,
**characterized in that**
several of the double-cylinder Stirling engines, preferably all of the double-cylinder Stirling engines, share a shared power cylinder (20).

18. An electric power generation system having a multi-cylinder Stirling engine according to any one of the preceding claims and an electric generator for converting the rotational energy of the shaft of the multi-cylinder Stirling engine to electric energy, said electric generator being coupled to the rotating shaft of the multi-cylinder Stirling engine.

## Revendications

1. Moteur stirling à plusieurs cylindres ayant au moins deux moteurs stirling à double cylindre comprenant respectivement une zone
chaude commune ou une zone froide commune et comprenant respectivement
une paire de cylindres de déplacement (10A, 10B, 10C, 10D) opposée symétriquement par rapport au plan du miroir s'étendant perpendiculairement à l'axe de déplacement (41), chaque cylindre de déplacement comprenant une zone chaude (12A, 12B, 12C, 12D) qui comprend une plaque chaude et une zone froide qui comprend une plaque froide (13A, 13B, 13C, 13D) et un piston de déplacement (11A, 11B, 11C, 11D) qui peut être bougé entre ces parties le long de l'axe de déplacement (41),
au moins un cylindre de travail (20 ; 20A, 20B), un cylindre de travail ayant un piston de travail (21 ; 21A, 21B) étant associé à chaque cylindre de déplacement, ledit piston de travail pouvant être bougé le long d'un axe de travail (25) par un changement de pression d'un gaz de travail qui peut être causé dans le cylindre de déplacement,
un dispositif à changer le mouvement (22, 23, 33 ; ou 22A, 22B, 23A, 23B, 33) pour la transformation d'un mouvement du piston de travail le long de l'axe de travail (25) en un mouvement rotatif d'un arbre rotatif du moteur stirling à double cylindre autour d'un axe de rotation (39) de l'arbre rotatif,
un dispositif de couplage (32, 34, 33) pour le couplage mécanique d'un mouvement de la tige de piston (40) rigide le long de l'axe de déplacement (41) et le mouvement de rotation de l'arbre rotatif, lesdits pistons de déplacement de chaque paire des cylindres de déplacement (10A, 10B, 10C, 10D) étant accouplés mécaniquement les uns aux autres par une tige de piston (40) rigide et pouvant être bougée le long d'un axe de déplacement (41) formé comme axe de déplacement commun des pistons de déplacement (11A, 11B, 11C, 11D) de la paire, lesdits au moins deux moteurs stirling à double cylindre étant accouplés le long de l'axe de déplacement (41) commun par ladite tige de piston (40), ladite tige de piston (40) entremêlant les zones communes froides ou chaudes et
selon une première alternative un cylindre de travail (20) commun et de préférence un dispositif à changer le mouvement étant associés aux deux cylindres de déplacement des moteurs stirling à double cylindre ou
selon une deuxième alternative un cylindre de travail séparé est associé aux deux cylindres de déplacement des moteurs stirling à double cylindre à chaque fois et le dispositif à changer le mouvement (22A, 22B, 23A, 23B, 33) étant formé en outre à transformer les mouvements des deux cylindres de travail le long de l'axe de déplacement en le mouvement de rotation de l'arbre rotatif.

2. Moteur stirling à plusieurs cylindres selon la revendication 1,
**caractérisé en ce que**
le dispositif de couplage comprend une bielle (34) qui accouple mécaniquement la tige de piston (40) à un dispositif d'articulation (33), particulièrement une manivelle, disposé radialement de manière excentrique à l'arbre rotatif et/ou que selon la première alternative le dispositif à changer le mouvement (22, 23, 33) comprend une bielle (23) qui accouple mécaniquement le piston de travail (21) commun à un dispositif d'articulation (33), particulièrement une manivelle, disposé radialement de manière excentrique à l'arbre rotatif, ou que selon la deuxième alternative le dispositif à changer le mouvement (22A, 22B, 23A, 23B, 33) comprend deux bielles (23A, 23B) qui toutes les deux accouplent mécaniquement un piston de travail différent des deux pistons de travail à un dispositif d'articulation (33), particulièrement une manivelle, disposé radialement de manière excentrique à l'arbre rotatif.

3. Moteur stirling à plusieurs cylindres selon la revendication 2,
**caractérisé en ce que**
la bielle (34) du dispositif de couplage et la bielle/les bielles (23 ; 23A, 23B) du dispositif à changer le mouvement sont reliées au même dispositif d'articulation (33), particulièrement une manivelle, disposé de manière radiale et excentrique à l'arbre rotatif pour le couplage mécanique.

4. Moteur stirling à plusieurs cylindres selon l'une quelconque des revendications précédentes,
**caractérisé en ce que**
l'axe de déplacement (41) et l'axe de travail (25) sont orientés perpendiculairement à l'axe de rotation (39) de l'arbre rotatif.

5. Moteur stirling à plusieurs cylindres selon l'une quelconque des revendications précédentes,
**caractérisé en ce que**
les moteurs stirling à double cylindre sont réalisés pour une utilisation d'hélium comme gaz de travail ou sont équipés d'hélium comme gaz de travail et/ou que les pistons de déplacement sont réalisés comme régénérateurs.

6. Moteur stirling à plusieurs cylindres selon l'une quelconque des revendications précédentes,
**caractérisé en ce que**
selon la première alternative le cylindre de travail (20) commun comprend deux espaces de gaz (24A, 24B), qui sont séparés de manière spatiale par le piston de travail (21), chacun de deux est connecté à un espace de gaz (15A, 15B) d'un cylindre de déplacement différent de manière à mener du gaz ou que selon la deuxième alternative chaque espace de gaz (15A, 15B) des cylindres de déplacement est connecté à un des espaces de gaz (24A, 24B) du cylindre de travail associé de manière à mener du gaz.

7. Moteur stirling à plusieurs cylindres selon l'une quelconque des revendications précédentes,
**caractérisé en ce que**
les moteurs stirling à double cylindre, particulièrement leur arbre rotatif, est réalisé sans volant.

8. Moteur stirling à plusieurs cylindres selon l'une des revendications précédentes,
**caractérisé en ce que**
le moteur stirling est réalisé comme moteur stirling ultra basse température et est apte à la génération de l'énergie de rotation, même si la température de la zone chaude est sélectionnée dans une plage de valeur entre 80 °C et 140 °C et/ou est inférieure à 120 °C, particulièrement inférieure à 100 °C.

9. Moteur stirling à plusieurs cylindres selon l'une quelconque des revendications précédentes,
**caractérisé en ce que**
les arbres rotatifs respectifs de la pluralité des moteurs stirling à double cylindre sont réalisés par un arbre rotatif total (36) et les déviations des pistons de déplacement de la majorité des moteurs stirling à double cylindre avoisinants sont chacun décalés les uns aux autres par 1/n de la course mécanique des pistons de déplacement ou ont un décalage de temps de 180/n dégrée les uns aux autres.

10. Moteur stirling à plusieurs cylindres selon l'une quelconque des revendications précédentes,
**caractérisé en ce que**
les dispositifs d'articulation de la pluralité des moteurs stirling à double cylindre avoisinants sont disposés à l'arbre rotatif total ayant un décalage de 180/n dégrée les uns aux autres et sont disposés de manière espacée radialement de l'axe de l'arbre rotatif total, particulièrement avec un écart identique.

11. Moteur stirling à plusieurs cylindres selon l'une quelconque des revendications précédentes,
**caractérisé en ce que**
le moteur stirling à plusieurs cylindres est formé comme moteur stirling à quatre cylindres par un premier moteur stirling à double cylindre et un deuxième moteur stirling à double cylindre, qu'une déviation des pistons de déplacement du premier moteur stirling à double cylindre est décalé par une moitié de course mécanique du piston de déplacement par rapport à une déviation des pistons de déplacement du deuxième moteurs stirling à double cylindre ou a un décalage de temps de 90 dégrée et que les dispositifs d'articulation des deux moteurs stirling à double cylindre sont disposés à l'arbre rotatif total ayant un décalage de 90 dégrée les uns aux autres et sont disposés de manière espacée radialement de l'axe de rotation de l'arbre total, particulièrement ayant un écart identique.

12. Moteur stirling à plusieurs cylindres selon l'une quelconque des revendications 10 à 11,
**caractérisé en ce que**
le moteur stirling à plusieurs cylindres est réalisé comme moteur stirling à plaque, une pluralité de zones chaudes (12A, 12C, 12B, 12D) avoisinantes étant réalisé comme plaque chaude continue et/ou une majorité de zones froides (13A, 13C, 13B, 13D) étant réalisé comme plaque froide continue.

13. Moteur stirling à plusieurs cylindres selon l'une quelconque des revendications précédentes,
**caractérisé en ce que**
le moteur stirling à plusieurs cylindres, particulièrement son arbre rotatif total, est réalisé sans volant.

14. Moteur stirling à plusieurs cylindres selon l'une quelconque des revendications précédentes,
**caractérisé en ce que**
le moteur stirling à plusieurs cylindres est réalisé comme moteur en étoile de telle manière qu'au moins deux paires des cylindres de déplacement qui s'opposent de manière symétrique par rapport au plan de miroir sont disposés ayant un décalage les uns aux autres autour d'une direction de circonférence de l'arbre rotatif total qui s'étend de préférence verticalement, de préférence sous le même angle.

15. Moteur stirling à plusieurs cylindres selon l'une quelconque des revendications précédentes,
**caractérisé en ce que**
les moteurs stirling à double cylindre sont soit écartés les uns aux autres, particulièrement par une unité à changer de mouvement disposé entre les deux, soit voisinent directement les uns avec les autres.

16. Moteur stirling à plusieurs cylindres selon l'une quelconque des revendications précédentes,
**caractérisé en ce qu'**
au moins deux moteurs stirling à double cylindre sont disposés par colis et comprennent une zone commune chaude ou froide qui est entremêlé par la tige de piston (40) commune qui connecte de manière fixe tous les pistons de déplacement du moteur stirling à double cylindre les uns avec les autres.

17. Moteur stirling à plusieurs cylindres selon l'une quelconque des revendications précédentes,
**caractérisé en ce que**
plusieurs moteurs stirling à double cylindre, de préférence tous les moteurs stirling à double cylindre, partagent un cylindre de travail (20) commun.

18. Système de génération d'énergie électrique ayant un moteur stirling à plusieurs cylindres selon l'une quelconque des revendications précédentes et un générateur d'électricité qui est couplé à l'arbre rotatif du moteur stirling à plusieurs cylindres et sert à la transformation de l'énergie de rotation de l'arbre du moteur stirling à plusieurs cylindres en énergie électrique.
